# EUROPÄISCHE PATENTSCHRIFT

(11) **EP 0 193 054 B1**
(45) Veröffentlichungstag und Bekanntmachung des Hinweises auf die Patenterteilung: **20.12.1989**
(21) Anmeldenummer: 86101939.6
(22) Anmeldetag: 15.02.1986
(51) Int. Cl.: B65D 83/00, B67D 5/02

(54) **Ausgabeeinrichtung für fliessfähige Medien**
Dispensing device for flowable matter
Distributeur de substances susceptibles de couler

(30) Priorität: 21.02.1985 DE 3505911; 15.06.1985 DE 3521580
(43) Veröffentlichungstag der Anmeldung: 03.09.1986
(73) Patentinhaber: Ing. Erich Pfeiffer GmbH & Co. KG, 78315 Radolfzell (DE); BAYER AG, 51368 Leverkusen (DE)
(72) Erfinder: Fuchs, Karl-Heinz, D-7760 Radolfzell (DE); Graf, Lothar, D-7703 Rielasingen (DE); Forsbach, Heinz-Peter, D-5204 Lohmar 1/Grimberg (DE)
(74) Vertreter: Patentanwälte Ruff, Beier, Schöndorf und Mütschele

(56) Entgegenhaltungen:
- DE-A- 3 304 926
- FR-A- 2 510 071
- FR-A- 2 546 483
- GB-A- 959 835
- NL-A- 275 614

## Beschreibung

Die Erfindung betrifft ein Verfahren zum Füllen einer Ausgabeeinrichtung für fliessfähige Medien, insbesondere pasteuse pharmazeutische bzw. kosmetische Zubereitungen, sowie eine solcheAusgabeeinrichtung. Gemäss dem Verfahren soll der Befüllraum eines bodenseitig geschlossenen Behälters durch eine dem Boden gegenüberliegende Befüllöffnung unter Verdrängung der in ihm befindlichen Luft mit dem Medium gefüllt und verschlossen werden derart, dass der Befüllraum des gefüllten Behälters von einem darin eingesetzten Schleppkolben begrenzt ist.

Durch die FR-A 2546483 ist ein Verfahren dieser Art bekanntgeworden, bei welchem der Schleppkolben mit einer Austragpumpe zu einer Baueinheit zusammengesetzt und nach dem Füllen des Behälters in diesen eingesetzt wird, wodurch dann der gefüllte Behälter an seiner dem Boden gegenüberliegenden Seite verschlossen wird. Die Befüllöffnung ist dadurch durch die gesamte Behälteröffnung gebildet, die im wesentlichen gleiche Weite wie der übrige Behälter aufweist. Dadurch ist eine saubere Befüllung des Speicherbehälters verhältnismässig schwierig, und auch das Einsetzen des Schleppkolbens kann Schwierigkeiten bereiten, weil eventuell zur Entlüftung dienende Kanäle durch das Medium verstopft sind und sich daher trotz beabsichtigter Entlüftung zwischen dem Schleppkolben und der Oberseite des eingefüllten Mediums ein dem Einsetzen des Schleppkolbens entgegenwirkender Überdruck aufbaut.

Durch die DE-A 3304926 ist es auch bekannt, zur Befüllung des Speicher-Behälters dessen Boden so zu gestalten, dass er erst nach der Befüllung des Behälters vom zugehörigen Ende her aufgesetzt wird. Hierbei können aber leicht Luftpolster zwischen dem Boden und der zugehörigen Seite des eingefüllten Mediums eingeschlossen werden, was zu Schwierigkeiten beim Austrag des Mediums mit Hilfe der Austragpumpe führt. Auch diese Ausbildung steht einer sauberen Befüllung entgegen.

Der Erfindung liegt die Aufgabe zugrunde, ein Verfahren der genannten Art zu schaffen, welches auf einfache Weise eine sehr saubere und hygienische Befüllung gewährleistet.

Zur Lösung dieser Aufgabe ist bei einem Verfahren der eingangs beschriebenen Art erfindungsgemäss vorgesehen, dass die Befüllung durch eine Öffnung im bereits in den Behälter eingesetzten Schleppkolben hindurch erfolgt. Gemäss der Erfindung wird trotz geschlossenen Behälterbodens der zur Befüllung umschlossene Behälterraum schon vor bzw. spätestens mit Beginn der Befüllung am zugehörigen Ende durch den Schleppkolben bis auf eine gegenüber diesem kleinere Befüllöffnung verschlossen. Der Schleppkolben braucht nach der Befüllung nicht mehr entfernt zu werden, sondern er verschliesst von Anfang an bis zur Entleerung der Einrichtung den Speicher-Behälter am zu befüllenden Ende, so dass in diesem Bereich keine Verschmutzungen mit dem Medium bzw. die damit verbundenen hygienischen Probleme auftreten können.

Nach einem weiteren Merkmal der Erfindung erfolgt die Entlüftung durch eine von der Befüllöffnung gesonderte Entlüftungsöffnung, die insbesondere sofort nach Beendigung der Befüllung bzw. nach Heraustreiben aller Lufteinschlüsse verschlossen wird, wobei vorzugsweise die Befüllung durch den Schleppkolben hindurch, ggf. durch ein in den Schleppkolben eingesetztes und mit einer insbesondere in Betätigungsstellung gehaltenen Austragpumpe zu verbindendes Steigrohr vorgenommen wird. Dadurch lassen sich besonders hohe Anforderungen hinsichtlich der Hygiene erfüllen, weil nämlich die Entlüftungsöffnung sofort im Anschluss an die Befüllung bzw. wenigstens nahezu im Augenblick der Beendigung der Befüllung verschlossen wird. Aus diesem Grund ist ein Eindringen von Bakterien oder dgl. in das Medium praktisch ausgeschlossen und eine hohe Sterilität des Mediums gewährleistet, was eine sehr lange Lagerhaltung der gefüllten Ausgabeeinrichtung über mehrere Jahre, beispielsweise vier und mehr Jahre, selbst dann ermöglicht, wenn dem Medium keine Konservierungsmittel beigegeben sind. Das erfindungsgemässe Verfahren eignet sich beispielsweise für die Befüllung mit sowie die Lagerhaltung und den Austrag von Antiinfektiva, Antimykotika, Antiflogistika und ähnlichen Medien. Wird das Steigrohr bzw. eine aus Steigrohr und Schleppkolben zusammengefasste Baugruppe vor bzw. gleichzeitig mit Beginn der Befüllung in den Behälter eingesetzt und dann der Befüllraum durch das Steigrohr hindurch von unten nach oben befüllt, so wird die Entlüftung noch weiter erleichtert. Bei Verwendung des Steigrohres zur Befüllung liegt die Anschlussöffnung für eine Füllvorrichtung im Bereich des äusseren Endes des Steigrohres, und nach der Befüllung ist das Steigrohr mit der Austragpumpe zu verbinden. Soll die Montage des Steigrohres an einer Austragpumpe bereits vor dem Einsetzen in den Behälter vorgenommen bzw. das Steigrohr mit der Austragpumpe zu einer montierbaren Baugruppe zusammengefasst werden, so ist es zweckmässig, wenn die Füllung mit Hilfe eines Füllmundstückes der Fülleinrichtung vorgenommen wird. Nach Herausziehen des Füllmundstückes aus dem Schleppkolben kann dann sofort das Steigrohr eingesetzt werden.

Gemäss der Erfindung wird des weiteren vorgeschlagen, dass der Schleppkolben während der Befüllung unter axialem Druck rastend gegen eine Lagesicherung, insbesondere im wesentlichen abdichtend angelegt und nach der Befüllung über die Lagesicherung hinweg auf eine Laufbahn verschoben wird. Dadurch nimmt der Schleppkolben während der Befüllung eine genau definierte Lage ein. Ferner kann zunächst der Behälter ohne Lufteinschluss, d. h. bis zur Anlage des eingefüllten Mediums an der zugehörigen Stirnseite des Schleppkolbens, befüllt werden, wonach der Schleppkolben, ggf. gleichzeitig mit der Montage der Austragpumpe bzw. des Steigrohres, in den Behälter gedrückt werden kann.

Die Erfindung betrifft des weiteren eine Ausgabeeinrichtung für fliessfähige Medien, insbesondere pastöse pharmazeutische bzw. kosmetische Zubereitungen, mit einem am offenen Ende eine Austragpumpe aufnehmenden Speicherbehälter, der im Bereich dieses, von einem Boden abgekehrten Endes eine Befüllöffnung für seinen Befüllraum aufweist, für dessen Begrenzung auf der dem Boden gegenüberliegenden Seite ein an einer Laufbahn zuführender, einer Ausgangs-Arbeitsstellung zugeordneter Schleppkolben vorgesehen und der von einem Steigrohr durchsetzt ist, auf welchem der Schleppkolben abgedichtet geführt ist, wobei das äussere Ende des Steigrohres für die Leitungsverbindung mit einer Austragöffnung der Austragpumpe vorgesehen und dem Behälter eine Entlüftungsöffnung zugeordnet ist.

Der Erfindung liegt die Aufgabe zugrunde, eine Ausgabeeinrichtung dieser Art zu schaffen, welche auf einfache Weise eine saubere und hygienische Befüllung gewährleistet.

Diese Aufgabe wird bei einer Ausgabeeinrichtung der genannten Art gemäss der Erfindung dadurch gelöst, dass für eine Befüllstellung des die Befüllöffnung aufweisenden Schleppkolbens eine lösbare Lagesicherung gegenüber dem Speicher-Behälter vorgesehen ist. Dadurch ist der Schleppkolben während der Befüllung in einfacher Weise festzusetzen, das Volumen des zu befüllenden Raumes genau bestimmt und ausserdem eine besonders sichere Entlüftung gewährleistet, wobei durch die Entlüftungsöffnung die während des Befüllens aus dem Behälter entweichende Luft ins Freie austreten kann.

In weiterer Ausgestaltung der Erfindung ist die Befüllöffnung über ihren Umfang bzw. unmittelbar vom Schleppkolben begrenzt, wodurch auch verhältnismässig grosse Querschnitte der Befüllöffnung erzielt werden können. Dies ist insbesondere der Fall, wenn der Schleppkolben als Befüllöffnung keine gesonderte Öffnung aufweist, die nachträglich durch einen ausschliesslich hierfür vorgesehenen Arbeitsgang zu verschliessen wäre, sondern wenn die Befüllöffnung durch die für die Aufnahme des Steigrohres vorgesehene Öffnung des Schleppkolbens gebildet ist. Diese Öffnung weist infolge ihrer zur abgedichteten Führung auf dem Steigrohr vorgesehenen Ausgestaltung Dichtorgane auf und bildet damit ein durch mindestens eine Dichtlippe begrenztes Anschlussstück für ein Füllmundstück der Füllvorrichtung.

Zur einfachen und schnellen Bewegung des Schleppkolbens aus der Befüllstellung ist vorgesehen, dass der von der Befüllstellung in die Arbeitsstellung am Behälter verschiebbar geführte Schleppkolben an seiner äusseren Stirnseite einen Auflaufanschlag für einen, insbesondere mit dem Steigrohr und/oder mit der Austragpumpe verbundenen Mitnahmeanschlag aufweist und dass der gefüllte Befüllraum um ein dem zugehörigen Mitnahmehub des Schleppkolbens entsprechendes Mass kürzer als der Befüllraum bei der Befüllung ist. Der Schleppkolben wird gleichzeitig mit der Montage der Austragpumpe und gegebenenfalls des Steigrohres um den vorbestimmten Mitnahmehub durch direkte mechanische Einwirkung auf den Schleppkolben in den Speicher-Behälter bewegt.

Sowohl der weiteren Verbesserung der hygienischen Verhältnisse wie auch dafür, dass die Ausgabeeinrichtung nach der Befüllung und lagerfertigen Schliessung bereits bei der ersten Betätigung der Austragpumpe die volle, je Betätigung vorgesehene Menge an Medium austrägt, ist es vorteilhaft, wenn der Befüllraum sowie vorzugsweise auch das Steigrohr und die Pumpenkammer der Austragpumpe nach der Befüllung gänzlich, d. h. ohne jegliche Hohlräume oder Lufteinschlüsse, von dem Medium gefüllt sind. Dies kann bei der erfindungsgemässen Ausbildung auf einfache Weise dadurch erreicht werden, dass die Befüllung der Pumpenkammer der Austragpumpe und ggf. des Steigrohres durch die im Anschluss an die Befüllung des Befüllraumes vorgenommene Verschiebung des Schleppkolbens erfolgt, wobei vorzugsweise das dem Mitnahmehub des Schleppkolbens entsprechende Verdrängungsvolumen mindestens annähernd so gross wie das Aufnahmevolumen der Pumpenkammer und ggf. des Steigrohres ist. Insbesondere wenn während dieser Verschiebung des Schleppkolbens der gegebenenfalls in Ruhestellung durch ein Ventil geschlossene Auslasskanal der Austragpumpe beispielsweise dadurch geöffnet ist, dass die Austragpumpe in einer am Ende des Pumphubes liegenden Betätigungsstellung gehalten wird, kann das aus dem Behälter verdrängte Medium auf einfache Weise in das Steigrohr und schliesslich in die Austragpumpe bzw. deren Pumpenkammer steigen. Wird bei diesem Vorgang auch erst das Steigrohr eingesetzt, so taucht dieses in das gespeicherte Medium und verdrängt ebenfalls ein entsprechendes Volumen aus dem Behälter in das Steigrohr bzw. die Austragpumpe.

Damit sich das Steigrohr leicht in die Dichtorgane des Schleppkolbens einführen lässt, ist es zweckmässig, wenn das freie Ende des Steigrohres, insbesondere konisch, auf eine gegenüber der Befüllöffnung kleinere Weite verjüngt ist. Bei dieser, aber auch bei anderen Ausführungsformen des Erfindungsgegenstandes ergibt sich eine sehr einfache Montage, wenn der Mitnahmeanschlag einen Bauteil mit dem die Austragpumpe tragenden Behälterverschluss bildet und/ oder einteilig mit dem Steigrohr ausgebildet ist, wobei der Mitnahmeanschlag insbesondere eine in das offene Ende des Behälters eingreifende Mitnahme-Kappe für die Anlage benachbart zu den Dichtorganen des Schleppkolbens aufweist. Dadurch ist vermieden, dass der Mitnahmeanschlag irgendein Dichtorgan des Schleppkolbens berührt und evtl. zu Beschädigungen führt. Der Schleppkolben kann beispielsweise eine vordere, dem Behälterboden zugekehrt liegende Stirnwand aufweisen, über deren Rückseite die Dichtorgane vorstehen, wobei der Auflaufanschlag zweckmässig durch die Rückseite dieser Stirnwand gebildet ist.

Durch die erfindungsgemässe Ausbildung ist es des weiteren möglich, die Entlüftungsöffnung nach der Befüllung ohne gesonderten Aufwand sicher zu verschliessen. Dies wird gemäss der Erfindung dadurch erreicht, dass die Entlüftungsöffnung schiebergesteuert gegenüber dem Speicherraum verschliessbar ist, wobei vorzugsweise der Schleppkolben den in der Befüllstellung die Entlüftungsöffnung freigebenden und in der Arbeitsstellung verschliessenden Schieber bildet. Eine konstruktiv sehr einfache Ausbildung ergibt sich dabei, wenn die Entlüftungsöffnung mit der Aussenseite der Ausgabeeinrichtung über einen Entlüftungskanal verbunden ist, der vorzugsweise an der Innenmantelfläche des offenen End- Abschnittes des Behälters nutartig vorgesehen ist und/oder dessen inneres Ende die Entlüftungsöffnung bildet.

In weiterer Ausgestaltung der Erfindung ist der Schieber durch eine Ringdichtlippe des Schleppkolbens, vorzugsweise dessen den Speicherraum an der Kolbenlaufbahn abdichtende Ringdichtlippe gebildet, die insbesondere entgegen Schlepprichtung schräg vom Schleppkolben absteht und/ oder am in Schlepprichtung vorderen Kolbenende vorgesehen ist. Diese Ringdichtlippe kann im Querschnitt verhältnismässig kurz und mit hoher Steifigkeit augebildet werden, so dass sie ein genau definiertes Schliessen der Entlüftungsöffnung gewährleistet und hierfür keine gesonderte Dichtung oder dgl. vorgesehen werden muss.

Zur weiteren Vereinfachung der Handhabung der Ausgabeeinrichtung bei der Montage und Befüllung, liegt der Schleppkolben in Befüllstellung im Bereich eines im Innenquerschnitt gegenüber der Kolbenlauffläche geringfügig erweiterten, insbesondere bis zur offenen Endfläche des Behälters reichenden Behälter-Abschnittes, der vorzugsweise über eine schräge Ringschulter in die Kolbenlaufbahn übergeht und/oder in der Befüllstellung eine, insbesondere von der Entlüftungsöffnung rinnenförmig durchsetzte Anlage-Ringschulter für die in Schlepprichtung vordere Ringdichtlippe des Schleppkolbens bildet. Dadurch lässt sich der Schleppkolben bis zur Befüllstellung verhältnismässig leichtgängig einsetzen, und die Befüllstellung ist durch die nach Art eines Anschlages wirkende Ringschulter genau bestimmt. Da der Schleppkolben mit einem elastischen Glied, nämlich der zugehörigen Ringdichtlippe in die Ringschulter eingreift, ergibt sie eine Festsetzung des Schleppkolbens in der Befüllstellung nach Art einer Federrastung, die durch eine entsprechend hohe, auf den Schleppkolben wirkende Kraft überwunden werden kann, wobei dann gleichzeitig die Entlüftungsöffnung verschlossen wird.

Die Führung und Abdichtung des Schleppkolbens bei leichtgängigem Lauf wird nach einem weiteren Merkmal der Erfindung wesentlich dadurch verbessert, dass der, insbesondere ringnapfförmige, Schleppkolben zur Führung an der Kolbenlaufbahn und/oder an dem Steigrohr jeweils mindestens zwei hintereinanderliegende Ringdichtlippen aufweist, von denen die hintere, dem Steigrohr zugehörige Ringdichtlippe das Anschlussstück für das Füllmundstück bilden kann und im Inneren mit einer weiteren Ringdichtlippe für die Anlage am Füllmundstück versehen sein kann. Zweckmässig ragen die Ringdichtlippen im Querschnitt entgegen Schlepprichtung schräg zur Dichtfläche hin aus, d. h. dass die der Kolbenlaufbahn zugehörigen Ringdichtlippen nach hinten konisch erweitert und die dem Steigrohr zugehörigen Ringdichtlippen nach hinten konisch bzw. kegelstumpfförmig verjüngt sind.

Sowohl wenn durch das Steigrohr befüllt und danach die Austragpumpe mit dem Steigrohr verbunden wird, als auch wenn vor Einsetzen des Steigrohres befüllt und das Steigrohr gemeinsam mit der Austragpumpe montiert wird, ist es zur Erzielung einer sicheren Verbindung zwischen Steigrohr und Austragpumpe vorteilhaft, wenn das äussere Ende des Steigrohres für den Anschluss der Austragpumpe ein Verbindungsglied einer insbesondere teleskopartigen Leitungs-Steckverbindung bildet, die insbesondere durch zwei Steckhülsen gebildet ist, wobei vorzugsweise das Verbindungsglied des Steigrohres durch dessen das Verbindungsglied der Austragpumpe aussen übergreifenden Endabschnitt und/oder eine in das Verbindungsglied der Austragpumpe eingreifende Innenhülse gebildet ist.

Die erfindungsgemässe Ausbildung eignet sich insbesondere für solche Ausgabeeinrichtungen, bei welchen die Austragpumpe als Kolbenpumpe ausgebildet ist, die vorzugsweise zwischen dem Pumpkolben und dem Steigrohr ein Rückschlagventil, wie ein Kugelventil aufweist. Dadurch kann die Austragpumpe während der Montage auch in einfacher Weise in ihrem betätigten Zustand gehalten werden.

Manche Medien neigen dazu, beispielsweise durch Kriechen, in feinsten Spuren zwischen dem Kolben und dessen Laufbahn zu wandern und dadurch eine Art Brücke zwischen beiden Seiten des Kolbens zu bilden. Dies kann z.B. bei fetthaltigen Medien, wie salbenartigen Zubereitungen der Fall sein. Insbesondere für solche Medien ist es von Vorteil, wenn nach einem weiteren Merkmal der Erfindung der Leerraum des Behälters oberhalb des Schleppkolbens in Ruhestellung der Austragpumpe gegen die Atmosphäre abgedichtet ist, so dass evtl. in diesen Raum gelangende Spuren des Mediums ebenfalls steril nach aussen abgeschlossen sind. Bei einer einfachen Ausführungsform ist das Gehäuse der Austragpumpe abgedichtet in den Behälter eingesetzt, vorzugsweise mit einem an ihrem Gehäuse vorgesehenen Ringflansch in eine Innennut eines abgedichtet mit dem Behälter verbundenen Behälterverschlusses eingesprengt, wobei zusätzlich die Austragpumpe mit einem in ihrer Ruhestellung dicht verschlossenen Luftausgleich versehen ist. Der Luftausgleich für den Leerraum geht also unter Zwischenschaltung eines bei Ruhestellung der Austragpumpe zwangsläufig geschlossenen Ventiles ausschliesslich durch die Austragpumpe, so dass bei Ruhestellung und damit im Lagerzustand der Ausgabeeinrichtung der Leerraum hermetisch doppelt gegen die Atmosphäre abgedichtet ist, nämlich einmal durch die abgedichtete Verbindung des Pumpengehäuses mit dem Behälter und zum anderen durch den verschlossenen Luftausgleich. Trotzdem ist eine einfache Verbindung der Austragpumpe mit dem Behälter nach Art einer Schnappverbindung möglich. Beispielsweise kann die Austragpumpe gemeinsam mit dem beispielsweise kappenförmigen Behälterverschluss in einer Baugruppe am gefüllten Basisteil des Behälters hygienisch montiert werden.

Die erfindungsgemässe Ausbildung ermöglicht es des weiteren, die Ausgabeeinrichtung auf einfache Weise so auszugestalten, dass sie einschliesslich des Steigrohres und der Austragpumpe praktisch vollständig entleert werden kann. Dies kann in vorteilhafter Weise zum Beispiel dadurch erreicht werden, dass etwa vom Bodenniveau des Behälters mindestens ein, insbesondere am Aussenumfang des Steigrohres vorgesehener Belüftungskanal für das Steigrohr ausgeht, der bei bodenseitiger Endstellung des Schleppkolbens eine Belüftungsverbindung vom Leerraum des Behälters zum inneren Ende des Steigrohres freigibt und dessen vom Boden abgekehrtes Ende vorzugsweise kurz vor Erreichen dieser Endstellung nach Art einer Schiebersteuerung von der zugehörigen Ringdichtlippe des Schleppkolbens überlaufen ist. Wenn der Schleppkolben am Behälterboden anliegt und damit seine zugehörige Endstellung erreicht hat, so kann trotzdem durch weitere Betätigung der Austragumpe das Steigrohr einschliesslich der Pumpenkammer vollständig leergesaugt werden, weil durch diese Ausbildung das untere Ende des Steigrohres an eine Belüftung angeschlossen ist.

Durch die erfindungsgemässe Ausbildung der Ausgabeeinrichtung ist sowohl eine genau dosierte Ausgabe von Medien als auch die Ausgabe verhältnismässig hochviskoser Medien möglich, was eine sehr vielseitige Anwendung der Einrichtung gewährleistet. Dieser Vorteil wird auf überraschend einfache Weise insbesondere dann erreicht, wenn die Ausgabeeinrichtung aus einer an sich bekannten Zerstäuberpumpe und einem Speicher-Behälter mit Schlepp- bzw. Kletterkolben besteht, da die Wirkung des Kletterkolbens das Ansaugverhalten der Austragpumpe bzw. das Fliessverhalten des Mediums so unterstützt, dass mit einer an und für sich nicht für hochviskose Medien geeigneten, sondern eher für dünnflüssige Medien vorgesehenen Zerstäuberpumpe ein wiederholbar genau dosierter Austrag von Medien möglich wird, die eine relativ hohe Viskosität haben. Die Austragpumpe kann beispielsweise gemäss der DE-PS 1302372 (= US-PS 3 363 093) ausgebildet sein, weist jedoch zweckmässig eine am Ende des Pumphubes wirksame Auflaufschulter für den Pumpkolben zur Zwangs- öffnung des Auslassventiles entsprechend der EP-A 0 025 224 auf; auf diese Druckschriften wird wegen weiterer Merkmale und Wirkungen des Erfindungsgegenstandes Bezug genommen.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ausführungsbeispiele der Erfindung sind in den Zeichnungen dargestellt und werden im folgenden näher erläutert. In den Zeichnungen zeigen:
Fig.1 eine erfindungsgemässe Ausgabeeinrichtung, teilweise im Axialschnitt,
Fig. 2 einen Schnitt nach der Linie 11/11 in Fig. 1,
Fig. 3 die Ausgabeeinrichtung gemäss Fig. 1 in der Befüllstellung,
Fig.4 ein weiteres Ausführungsbeispiel einer Ausgabeeinrichtung im Axialschnitt,
Fig. 5 einen Ausschnitt der Fig. 4 in vergrösserter Darstellung,
Fig. 6 die Ausgabeeinrichtung gemäss Fig. 5 in der Befüllstellung,
Fig.7 die Asugabeeinrichtung gemäss Fig. 5 kurz vor Beendigung der Überführung in die Ausgangs-Arbeitsstellung gemäss Fig. 5,
Fig. die Ausgabeeinrichtung gemäss Fig. 5 am Ende des Gesamthubes des Schleppkolbens,
Fig.9 und 10 den unteren Teil des Behälters einer weiteren Ausführungsform im Axialschnitt und in Draufsicht.

Wie die Fig. 1 bis 3 zeigen, weist eine erfindungsgemässe Ausgabeeinrichtung 1 einen beispielsweise im wesentlichen zylindrischen Speicherbehälter 2 auf, der an einem Ende mit einem einteilig mit ihm ausgebildeten Boden 4 und am anderen Ende 5 mit einem kappen- bzw. hülsenartigen Behälterverschluss 3 verschlossen ist, welcher mit einer Ringschulter an der zugehörigen Stirnfläche des Behälters 2 anliegt und mit einer über diese Ringschulter vorstehenden Verbindungshülse 6 zentriert in das offene Ende 5 des Behälters 2 eingreift. Im Behälterverschluss 3 ist eine ringförmige Innennut 7 vorgesehen, in welcher eine achsgleich zum Behälterverschluss 3 und zum Behälter 2 liegende Austragpumpe 8 mit einem durch ihr Gehäuse gebildeten Ringflansch 9 von unten eingesprengt und dadurch sowohl radial wie auch axial gesichert und befestigt ist. Der Behälter 2 begrenzt mit dem Behälterverschluss 3 und der Austragpumpe 8 bzw. dem Ringflansch 9 den bei Ruhestellung der Austragpumpe 8 nach aussen hermetisch verschlossenen Gesamt-Behälter. Das dem Boden 4 zugekehrte Ende der Austragpumpe 8 ist Teil einer Steckverbindung 10, über welche mit der Austragpumpe 8 ein achsgleich zu dieser liegendes Steigrohr 11 verbunden ist, das nahe bis zum Boden 4 reicht. Auf dem Steigrohr 11 ist ein Schleppkolben 12 geführt, der sowohl gegenüber der Innenmantelfläche des Behälters 2 als auch gegenüber der Aussenumfangsfläche des Steigrohres 11 abgedichtet verschiebbar ist. Am äusseren Ende weist die Austragpumpe 8 an einem über das äussere Ende ihres Gehäuses vorstehenden Pumpenstössel 13 einen im Behälterverschluss 3 geführten Betätigungskopf 14 auf, der mit einer radial abstehenden und die Austragöffnung 15 der Ausgabeeinrichtung begrenzenden Austragschnauze versehen ist.

Der Behälter 2 bildet mit seinem an die ebene Innenfläche des Bodens 4 anschliessenden und über den grössten Teil seiner Länge reichenden Abschnitt seiner Innenfläche eine Laufbahn 16 für den Schleppkolben 12. Diese geht an ihrem vom Boden 4 abgekehrten Ende über eine nach Art einer 45°-Anfasung ausgebildete schräge Ringschulter 17 in einen im Innenquerschnitt geringfügig erweiterten Behälterabschnitt 18 über, welcher im wesentlichen bis zur offenen Stirnfläche 19 des Behälters 2 reicht. Benachbart zu dieser Stirnfläche 19 ist die Inennfläche des Behälterabschnittes 18 lediglich durch zwei im Querschnitt teilkreisförmige Ringwulste 20, 21 verengt, wobei die Innenweite des Behälters im Bereich dieser Ringwulste gleich, grösser oder höchstens geringfügig kleiner als im Bereich der Laufbahn 16 ist. Die Verbindungshülse 6 des Behälterverschlusses 3 weist am Aussenumfang komplementäre Ringnuten für den Eingriff der Ringwulste 20, 21 auf, die so angeordnet sind, dass sie bei Anlage der an die Verbindungshülse 6 anschliessenden Ringschulter des Behälterverschlusses 3 an der Stirnfläche 19 klipsartig rastend und formschlüssig sowie dichtend in die Ringwulste 20, 21 eingreifen. In der Innenfläche des Behälterabschnittes 18 sind mehrere gleichmässig um die Mittelachse 22 des Behälters 2 verteilte, axiainutförmige Entlüftungskanäle 23 vorgesehen, die jeweils von der Stirnfläche 19 bis zur Ringschulter 17 durchgehen und in dieser eine vertieft liegende und daher sowohl die Ringschulter 17 als auch die Laufbahn 16 am zugehörigen Ende durchsetzende Entlüftungsöffnung 24 bilden. Die Entlüftungskanäle 23 sind bei aufgesetztem Behälterverschluss 3 durch diesen nach aussen dicht verschlossen.

Der im wesentlichen ringnapfförmige Schleppkolben 12, der im Axialschnitt auf jeder Seite seiner Mittelachse 22 annähernd U-förmige Querschnitte mit vom Boden 4 weggerichteten Profilschenkeln aufweist, ist an seinem dem Boden 4 zugekehrten Ende durch eine im wesentlichen ebene, ringscheibenförmige Stirnwand 25 gebildet; von deren vom Boden 4 abgekehrten Stirnfläche stehen vier Ringdichtlippen 25 bis 29 ab. Jeweils zwei Ringdichtlippen sind zum abgedichteten Gleiten an der Laufbahn 16 und zwei Ringdichtlippen 28, 29 zum abgedichteten Gleiten am im wesentlichen zylindrischen Aussenumfang des Steigrohres 11 vorgesehen. Die beiden weniger weit über die vom Boden 4 abgekehrte Stirnfläche der Stirnwand 25 vorstehenden bzw. im wesentlichen annähernd im Bereich der Dicke der Stirnwand 25 liegenden Ringdichtlippen 26, 28 haben im Querschnitt eine nur sehr geringe Lippenlänge und sind etwa unter 45° schräg zur Mittelachse 22 geneigt, derart, dass sie verhältnismässig hart federnd an den zugehörigen Laufflächen anliegen. Die Anlage dieser beiden Ringdichtlippen erfolgt nahezu in derselben, zur Mittelachse 22 rechtwinkligen Ebene. Die beiden anderen, in ihrer Dicke ebenfalls zu ihren freien Enden spitzwinklig verjüngten Ringdichtlippen 27, 29 sind unter wesentlich kleineren Winkeln zu den zugehörigen Laufflächen geneigt, derart, dass die der Laufbahn 16 zugehörige Ringdichtlippe 27 zu ihrer freien Stirnfläche spitzwinklig konisch erweitert und die andere Ringdichtlippe 29 spitzwinklig konisch verjüngt ist. Die freien Stirnflächen dieser beiden Ringdichtlippen und damit ihre Anlagezonen an den zugehörigen Laufflächen liegen axial hinter denjenigen der Ringdichtlippen 26, 28 sowie in einer gemeinsamen, zur Mittelachse 22 rechtwinkligen Ebene. Der Abstand zwischen der inneren Ringwulst 21 und der Ringschulter 17 ist grösser als der Abstand zwischen der der Ringschulter 17 zugehörigen Anlagefläche der Ringdichtlippe 26 und der hinteren Stirnfläche der Ringdichtlippe 27; dadurch hat bei gemäss Fig.3 eingesetztem Schleppkolben 12 dessen hintere Stirnfläche einen geringen Abstand zumindest von der inneren Ringwulst 21. Die dem Boden 4 zugekehrte Flanke der Ringdichtlippe 26 ist durch eine kegelstumpfförmige Zentrierfläche 30 am Umfang des Schleppkolbens 12 gebildet, welche von der dem Boden 4 zugekehrten Stirnfläche der Stirnwand 25 bis zur freien Stirnfläche der Dichtlippe 26 nach Art einer Anfasung reicht und zweckmässig gleichen Flankenwinkel wie die Ringschulter 17 aufweist. Im entspannten Zustand ist der Aussendurchmesser der Ringdichtlippe 26 nahezu gleich dem Innendurchmesser des Behälterabschnittes 18, so dass der Schleppkolben 12 in der Anordnung gemäss Fig. 3 zwar zentriert, aber radial im wesentlichen spannungsfrei in den Behälter 2 eingreift und unter axialem Druck gegen die Ringschulter 17 an dieser mit der Ringdichtlippe 26 im wesentlichen abdichtend anliegen kann.

Die hintere, vom Boden 4 abgekehrte Stirnfläche der Stirnwand 25 des Schleppkolbens 12 bildet mit ihrer ringförmigen Zone zwischen den beiden Ringdichtlippen 27, 29 einen Auflaufanschlag 31 für einen Mitnahmeanschlag 32. Der Mitnahmeanschlag 32 ist zu einer Baugruppe mit der Austragpumpe 8 und/oder dem Behälterverschluss 3 zusammengefasst und im dargestellten Ausführungsbeispiel einteilig mit dem Steigrohr 11 ausgebildet; er ist durch das dem Boden 4 bzw. dem inneren Ende des Steigrohres 11 zugekehrten Ende des Mantels einer Mitnahmekappe 33 des Steigrohres 11 gebildet. Deren Stirnwand liegt in der Ebene des äusseren bzw. vom Boden 4 abgekehrten Endes des beispielsweise durch ein Kunststoff-Spritzteil gebildeten Steigrohres 11 und geht einteilig in dieses Ende über. Die innere Länge des Mantels der Mitnahmekappe 33 ist gleich gross oder zumindest geringfügig grösser als der Abstand zwischen dem Auflaufanschlag 31 und dem freien Ende der Ringdichtlippe 29, so dass bei Anlage des Mitnahmeanschlages 32 am Auflaufanschlag 31 eine Druck- bzw. Stauchbelastung der Ringdichtlippe 29 durch die Stirnwand der Mitnahmekappe 33 nicht zu befürchten ist.

Etwa über die Länge der Mitnahmekappe 33 reicht auch die Steckverbindung 10 zwischen der Austragpumpe 8 und dem Steigrohr 11. Das dem Boden 4 zugekehrte Ende des Gehäuses der Austragpumpe 8 ist durch ein hülsenförmiges, gegenüber der übrigen Austragpumpe 8 im Durchmesser reduziertes und zu seinem freien Ende geringfügig konisch verjüngtes Verbindungsglied 34 gebildet, welches den Eingangskanal der Austragpumpe 8 begrenzt. Das komplementäre, ebenfalls hülsenförmige Verbindungsglied 35 des Steigrohres 11 ist durch dessen das Verbindungsglied 34 am Aussenumfang dicht umschliessenden Endabschnitt 36 und eine koaxial zu diesem liegende Innenhülse 37 gebildet, welche abgedichtet in das Innere des Verbindungsgliedes 34 eingreift, so dass durch Ineinanderpressen der Verbindungsglieder 34, 35 eine zwar reibschlüssige, jedoch äusserst feste Verbindung erfolgt.

Zur Begrenzung des Befüllraumes 38 in dem Behälter 2 wird der Schleppkolben 12 so weit in den Behälter 2 eingesetzt, dass seine in Schlepprichtung Pfeil 39 vordere äussere Ringdichtlippe 26 mit der der Zentrierfläche 30 zugehörigen Flanke an der Ringschulter 17 anliegt, derart, dass die radial äusseren Ringdichtlippen 26, 27 mit ihren eigentlichen Dichtkanten ausschliesslich an der Innenmantelfläche 40 des Behälterabschnittes 18 anliegen und noch nicht auf die Laufbahn 16 überführt sind. Da in den Schleppkolben 12 das Steigrohr 11 bzw. die Austragpumpe 8 noch nicht eingesetzt ist, können die radial inneren Ringdichtlippen 29, 28 des Schleppkolbens 12 als Anschlussstück 41 für ein in Fig. strichpunktiert angedeutetes Füllmundstück 42 verwendet werden, d. h. dass die Ringdichtlippen 29, 28 eine Befüllöffnung 43 begrenzen.

Das Füllmundstück 42 greift zweckmässig nur so weit in die Ringdichtlippen 29,28 ein, dass sein vorderes Ende nicht über das vordere, dem Boden 4 zugekehrte Kolbenende 44 vorsteht. In diesem Zustand ist der Befüllraum 38 an die Entlüftungsöffnung 24 angeschlossen. Beim Einpressen des in den Behälter 2 zu füllenden Mediums durch das Füllmundstück 42 kann somit die Luft aus dem Befüllraum 38 durch die Entlüftungskanäle 23 ins Freie entweichen, bis der Befüllraum 38 vollständig und ohne Lufteinschluss vom Boden 4 bis zum Schleppkolben 12 gefüllt ist. Es ist denkbar, das Füllmundstück 42 so lang auszubilden, dass sein Ende zu Beginn der Befüllung in Nähe des Bodens 4 liegt und mit zunehmender Befüllung unter Stillstand des Schleppkolbens 12 nach aussen gezogen wird.

Nach der Befüllung wird das Füllmundstück 42 aus dem Schleppkolben 12 bzw. dem Anschlussstück 41 herausgezogen. Hierbei wird der Schleppkolben 12 gegenüber dem Behälter 2 nicht verschoben, was verhältnismässig einfach ist, da der Schleppkolben 12 durch die Füllung nunmehr in seiner Lage gegenüber dem Behälter 2 gesichert ist. Nach dem Herausziehen des Füllmundstückes 42 wird die vormontierte, aus dem Steigrohr 11, der Austragpumpe 8 und dem Behälterverschluss 3 bestehende Baugruppe in das offene Ende des Behälters 2 eingesetzt, wobei zunächst das innere, spitzwinklig konisch verjüngte Ende 45 des Steigrohres 11 in die Ringdichtlippe 29, 28 eingeführt wird, bis der Mitnahmeanschlag 32 am Auflaufanschlag 31 des Schleppkolbens 12 anliegt; hierbei hat der Behälterverschluss 3 seine Montageendlage gegenüber dem Behälter 2 noch nicht erreicht. Beim weiteren Einschieben des Behälterverschlusses 3 bzw. des Steigrohres 11 nimmt der Mitnahmeanschlag 32 den Schleppkolben 12 um einen vorbestimmten Mitnahmehub 46 mit, derart, dass die Ringdichtlippe 26 die Ringschulter 17 überspringt, auf die Laufbahn 16 gelangt und gleichzeitig die Entlüftungsöffnungen 24 gegenüber dem Behälterinneren verschliesst. Am Ende dieses Mitnahmehubes befindet sich der Behälterverschluss 3 in seiner Montageendlage gegenüber dem Behälter 2 und der Schleppkolben 12 gemäss Fig.1 in seiner Ausgangs-Arbeitsstellung, d. h. dass nunmehr der Speicherraum 47 im Behälter 2 definiert ist. Sowohl durch das Eindringen des Steigrohres 11 in den Behälter 2 als auch durch den Mitnahmehub 46 des Schleppkolbens 12 wird während der beschriebenen Montage der Ausgabeeinrichtung ein Teil des in den Behälter 2 eingefüllten Mediums verdrängt, der dann durch Aufsteigen im Steigrohr 11 und Eindringen in die Pumpenkammer 58 der Austragpumpe 8 ausweichen kann. Damit während dieser Erstbefüllung der Austragpumpe 8 deren Pumpenkammer 58 entlüftet ist, wird die Austragpumpe während der Montage in einer Betätigung am Ende ihres Pumphubes gehalten. Im dargestellten Ausführungsbeispiel ist die Austragpumpe 8 als Kolbenpumpe ausgebildet, die zwischen dem Pumpkolben 56 und dem Steigrohr 11 ein zur Austragöffnung 15 öffnendes Rückschlagventil 48 aufweist, das unmittelbar benachbart zum Verbindungsglied 34 im Gehäuse 49 der Austragpumpe 8 liegt. Das Gehäuse 49 der Austragpumpe 8 bildet einen Zylinder mit einer Kolbenlaufbahn 55 für einen Pumpkolben 56, der mit dem Pumpenstössel 13 eine Kolbeneinheit darstellt. Der mit einer konisch erweiterten Kolbenlippe an der Kolbenlaufbahn 55 geführte Pumpkolben 56 begrenzt mit dem Zylinder und dem beispielsweise durch das Rückschlagventil 48 gebildeten Ansaugventil eine Pumpenkammer 58. Der nicht näher dargestellte Auslasskanal der Pumpenkammer 58 ist als Innenkanal in der Kolbeneinheit vorgesehen und führt unter Zwischenschaltung eines Auslassventiles durch den Pumpenstössel 13 zur Austragöffnung 15. Der Ventilkörper des Auslassventiles ist zweckmässig einteilig mit dem Pumpkolben 56 ausgebildet und weist beispielsweise eine mit Abstand hinter dessen Kolbenlippe am Innenumfang liegende Ringwulst auf, die in Schliesslage des Auslassventiles an einem ringförmigen Ventilsitz des Pumpenstössels 13 anliegt. Hinter bzw. oberhalb dieses Ventilkörpers ist der Pumpkolben 56 einteilig mit einem den Pumpenstössel 13 abgedichtet umgebenden Kolbenhals 59 ausgebildet, der unter axialer Druckbelastung selbst rückfedernd gestaucht werden kann. Dem Pumpkolben 56 gegenüberliegend endet die Kolbenlaufbahn 55 in einer inneren Ringschulter 57, gegen welche das zugehörige Ende des Pumpkolbens 56 am Ende des Pumphubes aufläuft; über diese Stellung hinaus kann der Pumpenstössel 13 noch ein Stück weit gegenüber dem Zylinder bewegt werden, so dass der gegenüber dem Zylinder durch die Ringschulter 57 festgelegte Pumpkolben 56 unter axiater Stauchung des Kolbenhalses 59 relativ zum Pumpenstössel 13 nach oben bewegt und der Ventilkörper des Pumpkolbens 56 vom Ventilsitz abgehoben wird. Dadurch ist ab diesem Augenblick das Auslassventil geöffnet, das nach Zurückfahren des Pumpenstössels 13 um den Ventilschliessweg am Anfang des Rückhubes wieder durch die rückfedernde Kraft des Kolbenhalses 59 geschlossen wird.

Das äussere bzw. obere Ende des Gehäuses 49 der Austragpumpe 8 ist mit einem Zylinderdeckel 60verschlossen, welcherden überseinen Aussenumfang vorstehenden Ringflansch 9 benachbart zu seiner unteren Stirnfläche bildet und eine in der Pumpenachse liegende Durchführungsöffnung für die Kolbeneinheit bzw. den Pumpenstössel 13 aufweist. Der Ringspalt zwischen dieser Durchführungsöffnung und der Kolbeneinheit bildet einen Teil einer als Luftausgleich 61 vorgesehenen Verbindung zwischen der Atmosphäre und dem von der Pumpenkammer 58 durch den Pumpkolben 56 abgetrennten Innenraum des Gehäuses 49, der oberhalb der Pumpenkammer 58 zwischen dem Zylinderdeckel 60 und der Kolbenlippe des Pumpkolbens 56 liegt. Dieser Raum ist durch eine Öffnung 62 im Gehäuse 49 mit dem oberhalb des Schleppkolbens 12 liegenden, die Austragpumpe 8 umgebenden Leerraum 51 des Gesamt-Behälters verbunden. Oberhalb der Kolbenlippe, nämlich im Bereich desjenigen Axialabschnittes, in weichem der genannte Ventilkörper des Auslassventiles vorgesehen ist und damit im Übergangsbereich zwischen dem Pumpkolben 56 und dem Kolbenhals 59 ist im Luftausgleich 61 ein bei Ruhestellung der Austragpumpe 8 zwangsgeschlossenes Luftausgleich-Ventil 63 vorgesehen, das nur während des Pumphubes und des Rückhubes des Pumpkolbens 56 geöffnet ist. Dieses Luftausgleich-Ventil 63 weist einen einteilig mit dem Pumpkolben 56 bzw. dem Kolbenhals 59 ausgebildeten, kegelstumpfförmig nach oben verjüngten Ventilkörper 64 auf, dem als Ventilsitz 65 das untere Ende einer die Durchführungsöffnung begrenzenden Innenmuffe des Zylinderdeckels 60 zugeordnet ist, welche in das Gehäuse 49 eingreift. In der Ruhestellung liegt der Ventilkörper 64 unter der Kraft einer nicht näher dargestellten, auf die Kolbeneinheit wirkenden und beispielsweise in der Pumpenachse im Gehäuse 49 bzw. in der Pumpenkammer 58 angeordneten Rückstellfeder an dem Ventilsitz 65 hermetisch abdichtend an, wodurch auch die Ruhestellung der Kolbeneinheit durch Anschlag festgelegt ist. Statt dieses bei Ruhestellung der Austragpumpe 8 stets verschlossenen Luftausgleiches könnte eine Luftausgleichsöffnung für den Leerraum 51 auch direkt in der Wandung des Gesamt-Behälters, also beispielsweise im Behälter 2 oder im Behälterverschluss 3 vorgesehen sein, die ständig geöffnet wäre, jedoch wäre dann ein steriler Verschluss des Leerraumes 51 nicht möglich. Die beschriebene Austragpumpe 8 stellt eine Art Zerstäuberpumpe dar, die, insbesondere infolge des beschriebenen Auslassventiles, mit verhältnismässig hohem Pumpdruck arbeitet.

Wie die Fig. 1 bis 3 ferner zeigen, sind am Aussenumfang des inneren Endabschnittes des Steigrohres 11 vier gleichmässig über den Umfang verteilte Belüftungskanäle 50 in Form von Axialnuten gleicher Länge vorgesehen, die bis zum zugehörigen freien Ende des Steigrohres 11 reichen. Hat der Schleppkolben 12 nach Austreiben der Befüllung aus dem Speicherraum 47 mit seinem vorderen Kolbenende 44 den Boden 4 des Behälters 2 erreicht, so gibt das hintere Ende der Ringdichtlippe 29 die zugehörigen Enden 52 der Belüftungskanäle 50 frei, d. h. dass nunmehr der hinter dem Schleppkolben 12 liegende Leerraum 51 des Behälters 2 über eine Belüftungsverbindung an das innere Ende 53 des Steigrohres 11 angeschlossen ist. Daher kann das noch im Steigrohr 11 bzw. in der Pumpenkammer der Austragpumpe 8 befindliche Medium durch weiteres Betätigen der Austragpumpe 8 durch die Austragöffnung 15 ausgetragen werden, bis auch das Steigrohr 11 und die Austragpumpe 8 im wesentlichen vollständig entleert sind. Am Boden 4 des Behälters 2 befindet sich ein Distanzglied 54 für die innere Endfläche des Steigrohres 11, derart, dass dieses nicht versehentlich so am Boden 4 anstossen kann, dass es durch diesen verschlossen wird. Das gegenüber dem lichten Querschnitt des Steigrohres 11 in Axialansicht gemäss Fig. 2 kleinere Distanzglied 54 ist im dargestellten Ausführungsbeispiel durch einen diametral zum Steigrohr 11 liegenden Steg gebildet.

In den Fig.4 bis 8 sind für einander entsprechende Teile die gleichen Bezugszeichen wie in den Fig. 1 bis 3, jedoch mit dem Index «a» verwendet.

Bei der Ausführungsform nach den Fig. 4 bis 8 ist der Mitnahmeanschlag 32a unmittelbar durch den Behälterverschluss 3a, nämlich durch das Ende von dessen Verbindungshülse 6a gebildet. Die Anordnung kann dabei so getroffen sein, dass der Mitnahmeanschlag 32a nicht ausserhalb der Dichtorgane des Schleppkolbens 12a, sondern an der hinteren Stirnfläche des Schleppkolbens 12a angreift, welche durch die radial äussere hintere Ringdichtlippe 27a gebildet ist, derart, dass deren hintere Stirnfläche den Auflaufanschlag 31 a bildet und das Steigrohr 11 a am hinteren Ende keiner besonderen Ausbildung bedarf. Diese Ausführungsform ist insbedondere dann zweckmässig, wenn die Ringdichtlippe 27a verhältnismässig stark dimensioniert ist und daher Beschädigungen durch die Mitnahmeanlage nicht zu befürchten sind. Es ist aber auch denkbar, am Innenumfang der Ringdichtlippe 27a eine Anlageschulter für den Mitnahmeanschlag 32a vorzusehen, so dass eine direkte Berührung der Dichtfläche der Ringdichtlippe 27a durch den Mitnahmeanschlag 32a nicht erforderlich ist.

Bei der Ausführungsform nach den Fig. 4 bis 8 kann die Befüllung des Befüllraumes 38a ebenfalls unmittelbar durch den Schleppkolben 12a erfolgen. Wie Fig. 6 zeigt, kann die Befüllung aber auch durch das Steigrohr 11 erfolgen, d.h., dass vor der Befüllung ausser dem Schleppkolben 12a auch das Steigrohr 11 a in den Behälter 2a eingesetzt wird. In diesem Fall bildet das äussere Ende des Steigrohres 11 die Befüllöffnung 43 bzw. das Anschlussstück 41 für das strichpunktiert angedeutete Füllmundstück 42a. Bei dieser Art der Befüllung kann auf einfache Weise sicher erreicht werden, dass das aus dem unteren Ende 53a des Steigrohres 11a in den Befüllräum 38a austretende Medium ohne die Gefahr von Lufteinschlüssen vom Boden 4a nach oben bis zum Schleppkolben 12a aufsteigt. Nach dem Befüllen und Herausziehen des Füllmundstückes 42a wird die aus Behälterverschluss 3a und Austragpumpe 8a bestehende Baugruppe in der beschriebenen Weise montiert, wobei das Verbindungsglied 34a der Austragpumpe 8a teleskopartig mit dem Verbindungsglied 35a des Steigrohres 11a verbunden und der Schleppkolben 12a über den Mitnahmehub 46a in seine Arbeitsstellung gemäss Fig. 5 mitgenommen wird. Dadurch befindet sich die Ausgabeeinrichtung in Betriebsbereitschaft, d. h., dass ohne Leerhübe mit dem ersten Pumphub eine genau dosierte Menge an Medium ausgetragen wird.

In Fig. 8 ist die untere Endstellung des Schleppkolbens 12a dargestellt, bei welcher nach Art einer Schiebersteuerung die hinteren Enden 52a der Belüftungskanäle 50a von der zugehörigen Ringdichtlippe 29a des Schleppkolbens 12a freigegeben sind. Die zur Belüftung in dieser Stellung erwünschte Luftdurchlässigkeit zwischen dem Aussenumfang des Steigrohres und dem Schleppkolben kann auch durch eine geeignete Oberflächenbeschaffenheit am unteren Ende des Steigrohres erzielt werden, so dass gesonderte nutförmige Belüftungskanäle nicht erforderlich sind. Beispielsweise kann diese Oberfläche im Bereich des freien Endes des Steigrohres so rauh bzw. mit Riefen gestaltet werden, dass zwischen ihr und der zugehörigen Ringdichtlippe des Schleppkolbens eine Vielzahl labyrinth- bzw. kapillarartiger Luftdurchlässe auf den letzten Abschnitt des Kolbenweges geschaffen sind.

In den Fig. 9 und 10 sind für einander entsprechende Teile die gleichen Bezugszeichen wie in den vorangehenden Figuren, jedoch mit dem Index «b» verwendet. Bei dieser Ausführungsform gehen die Entlüftungskanäle 23b nicht bis zur offenen Endfläche 19b des Behälters 2b durch, sondern sie sind als allseits begrenzte taschenförmige Vertiefungen in der Innenfläche des Behälters 2b ausgestaltet, die nutartig von der Kolbenlaufbahn 16b bis in die Innenmantelfläche 40b des Behälterabschnittes 18b reichen. Die Entlüftungskanäle 23b enden dabei auf der von der offenen Endfläche 19b abgekehrten Seite der im Zusammenwirken mit dem Behälterverschluss Dichtorgane bildenden Ringwulste 20b, 21 b, die über ihren Umfang nicht durchgehend geschlossen, sondern mit Vertiefungen bzw. Unterbrechungen versehen sind, die beispielsweise jeweifs in Verlängerung des zugehörigen, zur Mittelachse 22b parallelen Entlüftungskanales 22b liegen können. Bei aufgesetztem Behälterverschluss greift dieser in die durch die beiden Ringwulste 20b, 21 begrenzte Ringnut mit einem über den Umfang ununterbrochen geschlossen durchgehenden Ringteil abgedichtet an, der am Aussenumfang der Verbindungshülse des Behälterverschlusses zwischen den Nuten vorgesehen ist, die für den Eingriff der Ringwulste 20b, 21b bestimmt sind. Dadurch werden die Entlüftungskanäle 24b nicht, wie bei der Ausführungsform nach den Fig. 1 bis 3, im Bereich der offenen Endfläche 19b durch den Behälterverschluss nach aussen abgedichtet, sondern sie sind bei aufgesetztem Behälterverschluss durch eine im Bereich von Mantelflächen liegende Abdichtung verschlossen, die sowohl radiale als auch axiale Dichtpressung haben kann und dadurch einen besonders hermetischen Verschluss ermöglicht. Dadurch kann die maximale Lagerungsdauer der gefüllten Einrichtung noch weiter wesentlich verlängert werden, ohne dass die Gefahr besteht, dass der Inhalt verdirbt. Es ist auch denkbar, die Verbindungshülse des Behälterverschlusses am Aussenumfang mit Vorsprüngen zu versehen, die unmittelbar abdichtend in die Entlüftungskanäle eingreifen. In jedem Fall sollte die luftdichte Abdichtung zwischen Behälterverschluss und Behälter so ausgestaltet werden, dass sie einem Überdruck von mindestens 0,5 Bar standhält. Wie Fig. 9 ferner zeigt, ist der Übergang zwischen der Kolbenlaufbahn 16b und der Innenfläche des Bodens 4b derart an die Zentrierfläche 30 des Schleppkolbens kegelstumpfförmig ausgebildet, dass der Schleppkolben in seiner unteren Endstellung im wesentlichen lückenfrei mit seiner Zentrierfläche an dieser Übergangsfläche anliegt und zwischen dem Schleppkolben und dem Behälter praktisch kein Hohlraum mehr verbleibt.

## Patentansprüche

1. Verfahren zum Füllen einer Ausgabeeinrichtung (1) für fliessfähige Medien, insbesondere pastöse pharmazeutische bzw. kosmetische Zubereitungen, bei dem der Befüllraum (38) eines bodenseitig geschlossenen Behälters (2) durch eine dem Boden (4) gegenüberliegende Befüllöffnung (43) unter Verdrängung der in ihm befindlichen Luft mit dem Medium gefüllt und verschlossen wird derart, dass der Befüllraum des gefüllten Behälters von einem darin eingesetzten Schleppkolben (12) begrenzt ist, dadurch gekennzeichnet, dass die Befüllung durch eine Öffnung im bereits in den Behälter eingesetzten Schteppkolben hindurch erfolgt.

2. Verfahren nach Anspruch 1, dadurch gekennzeichnet, dass die Entlüftung durch eine von der Befüllöffnung (43) gesonderte Entlüftungsöffnung (24) erfolgt, die insbesondere sofort nach Beendigung der Befüllung bzw. nach Heraustreiben aller Lufteinschlüsse verschlossen wird, wobei vorzugsweise die Befüllung durch ein in den Schleppkolben eingesetztes und mit einer insbesondere in Betätigungsstellung gehaltenen Austragpumpe (8) zu verbindendes Steigrohr (11) vorgenommen wird.

3. Verfahren nach Anspruch 1 oder 2, dadurch gekennzeichnet, dass der Schleppkolben (12) während der Befüllung unter axialem Druck rastend gegen eine Lagesicherung, insbesondere im wesentlichen abdichtend angelegt und nach der Befüllung über die Lagesicherung hinweg auf eine Laufbahn (16) verschoben wird.

4. Ausgabeeinrichtung (1) für fliessfähige Medien, insbesondere pasteuse pharmazeutische bzw. kosmetische Zubereitungen, mit einem am offenen Ende eine Austragpumpe (8) aufnehmenden Speicher-Behälter (2), der im Bereich dieses, von einem Boden (4) abgekehrten Endes eine Befüllöffnung (43) für seinen Befüllraum (38) aufweist, für dessen Begrenzung auf der dem Boden (4) gegenüberliegenden Seite ein an einer Laufbahn (16) zu führender, einer Ausgangs-Arbeitsstellung (Fig.1) zugeordneter Schleppkolben (12) vorgesehen und der von einem Steigrohr (11) durchsetzt ist, auf welchem der Schleppkolben (12) abgedichtet geführt ist, wobei das äussere Ende des Steigrohres (11) für die Leitungsverbindung mit einer Austragöffnung (15) der Austragpumpe (8) vorgesehen und dem Behälter (2) eine Entlüftungsöffnung (24) zugeordnet ist, dadurch gekennzeichnet, dass für eine Befüllstellung des die Befüllöffnung (43) aufweisenden Schleppkolbens (12) eine lösbare Lagesicherung gegenüber dem Behälter (2) vorgesehen ist.

5. Einrichtung nach Anspruch 4, dadurch gekennzeichnet, dass die Befüllöffnung (43) über ihren Umfang vom Schleppkolben (12) begrenzt, vorzugsweise durch die für die Aufnahme des Steigrohres (11) vorgesehene Öffnung des Schleppkolbens und/oder ein durch mindestens eine Dichtlippe (29, 28) begrenztes Anschlussstück (41) für ein Füllmundstück (42) gebildet ist.

6. Einrichtung nach Anspruch 4 oder 5, dadurch gekennzeichnet, dass die Entlüftungsöffnung (24) mit der Bewegung des Schleppkolbens (12) von der Befüllstellung (Fig.3) in die Ausgangs-Arbeitsstellung (Fig. 1), insbesondere vom Schleppkolben (12), verschliessbar ist.

7. Einrichtung nach einem der Ansprüche 4 bis 6, dadurch gekennzeichnet, dass der von der Befüllstellung (Fig. 3) in die Arbeitsstellung (Fig. 1) am Behälter (2) verschiebbar geführte Schleppkolben (12) an seiner äusseren Stirnseite einen Auflaufanschlag (31) für einen, insbesondere mit dem Steigrohr (11) und/oder mit der Austragpumpe (8) verbundenen Mitnahmeanschlag (32) aufweist und dass der gefüllte Befüllraum (47) um ein dem zugehörigen Mitnahmehub (46) des Schleppkolbens (12) entsprechendes Mass kürzer als der Befüllraum (38) bei der Befüllung ist.

8. Einrichtung nach einem der Ansprüche 4 bis 7, dadurch gekennzeichnet, dass der Befüllraum (47) sowie vorzugsweise auch das Steigrohr (11) und die Pumpenkammer (58) der Austragpumpe (8) nach der Befüllung gänzlich von dem Medium gefüllt sind.

9. Einrichtung nach einem der Ansprüche 4 bis 8, dadurch gekennzeichnet, dass die Befüllung der Pumpenkammer (58) der Austragpumpe (8) und ggf. des Steigrohres (11) durch eine im Anschluss an die Befüllung des Befüllraumes (47) vorgenommene Verschiebung des Schleppkolbens (12) erfolgt, wobei vorzugsweise das dem Mitnahmehub (46) des Schleppkolbens (12) entsprechende Verdrängungsvolumen mindestens annähernd so gross wie das Aufnahmevolumen der Pumpenkammer (58) und ggf. des Steigrohres (11) ist.

10. Einrichtung nach einem der Ansprüche 4 bis 9, dadurch gekennzeichnet, dass das freie Ende (45) des Steigrohres (11), insbesondere konisch, auf eine gegenüber der Befüllöffnung (43) kleinere Weite verjüngt ist und dass vorzugsweise der Mitnahmeanschlag (32) einen Bauteil mit dem die Austragpumpe (8) tragenden Behälterverschluss (3) bildet und/oder einteilig mit dem Steigrohr (11) ausgebildet ist, wobei der Mitnahmeanschlag (32) insbesondere eine in das offene Ende (5) des Behälters (2) eingreifende Mitnahme-Kappe (33) für die Anlage benachbart zu den Dichtorganen (26, 27, 28, 29) des Schleppkolbens (12) aufweist.

11. Einrichtung nach einem der Ansprüche 4 bis 10, dadurch gekennzeichnet, dass die Entlüftungsöffnung (24) schiebergesteuert gegenüber dem Befüllraum (47) verschliessbar ist, wobei vorzugsweise der Schleppkolben (12) den in der Befüllstellung (Fig. 3) die Entlüftungsöffnung (24) freigebenden und in der Arbeitsstellung (Fig. 1) verschliessenden Schieber bildet.

12. Einrichtung nach einem der Ansprüche 4 bis 11, dadurch gekennzeichnet, dass die Entlüftungsöffnung (24b) mit der Aussenseite der Einrichtung über einen Entlüftungskanal (23b) verbunden ist, der insbesondere in der Innenmantelfläche (40b) des offenen End-Abschnittes (18b) des Behälters (2b) taschenförmig vorgesehen ist, dessen inneres Ende die Entlüftungsöffnung (24b) bildet und dem vorzugsweise auslassseitig eine Abdichtung zwischen Behälter und Behälterverschluss vorgeschaltet ist.

13. Einrichtung nach Anspruch 11 oder 12, dadurch gekennzeichnet, dass der Schieber durch eine Ringdichtlippe (26) des Schleppkolbens (12), vorzugsweise dessen den Befüllraum (47) an der Kolbenlaufbahn (16) abdichtende Ringdichtlippe (26) gebildet ist, die insbesondere entgegen Schlepprichtung (Pfeil 39) schräg vom Schleppkolben (12) absteht und/oder am in Schlepprichtung (Pfeil 39) vorderen Kolbenende (44) vorgesehen ist.

14. Einrichtung nach einem der Ansprüche 4 bis 13, dadurch gekennzeichnet, dass der Schleppkolben (12) in Befüllstellung (Fig.3) im Bereich eines im Innenquerschnitt gegenüber der Kolbenlaufbahn (16) geringfügig erweiterten, insbesondere bis zur offenen Endfläche (19) des Behälters (2) reichenden Behälter-Abschnittes (18) liegt, der vorzugsweise über eine schräge, die Lagesicherung bildende und insbesondere einer Zentrierfläche (30) des Schleppkolbens (12) zugeordnete Ringschulter (17) in die Kolbenlaufbahn (16) übergeht und/oder in der Befüllstellung (Fig.3) eine, insbesondere von der Entlüftungsöffnung (24) rinnenförmig durchsetzte Anlage-Ringschulter (17) für die in Schlepprichtung (Pfeil 39) vordere Ringdichtlippe (26) des Schleppkolbens (12) bildet.

15. Einrichtung nach einem der Ansprüche 4 bis 14, dadurch gekennzeichnet, dass der, insbesondere ringnapfförmige, Schleppkolben (12) zur Führung an der Kolbenlaufbahn (16) und/oder an dem Steigrohr (11) jeweils mindestens zwei hintereinanderliegende Ringdichtlippen (26, 27; 28, 29) aufweist, die vorzugsweise im Querschnitt entgegen Schlepprichtung (Pfeil 39) schräg zur Dichtfläche hinausragen und/oder von denen wenigstens die hintere, dem Steigrohr (11) zugehörige Ringdichtlippe (29) das Anschlussstück (41) für das Füllmundstück (42) bildet.

16. Einrichtung nach einem der Ansprüche 4 bis 15, dadurch gekennzeichnet, dass das äussere Ende des Steigrohres (11) für den Anschluss der Austragpumpe (8) ein Verbindungsglied (35) einer insbesondere teleskopartigen Leitungs-Steckverbindung (10) bildet, die insbesondere durch zwei Steckhülsen gebildet ist, wobei vorzugsweise das Verbindungsglied (35) des Steigrohres (11) durch dessen das Verbindungsglied (34) der Austragpumpe (8) aussen übergreifenden Endabschnitt und/oder eine in das Verbindungsglied (34) der Austragpumpe (8) eingreifende Innenhülse (37) gebildet ist.

17. Einrichtung nach einem der Ansprüche 4 bis 16, dadurch gekennzeichnet, dass die Austragpumpe (8) als Kolbenpumpe ausgebildet ist, die vorzugsweise zwischen dem Pumpkolben und dem Steigrohr (11) ein Rückschlagventil (48), wie ein Kugelventil, aufweist.

18. Einrichtung nach einem der Ansprüche 4 bis 17, dadurch gekennzeichnet, dass der Leerraum (51) des Behälters oberhalb des Schleppkolbens (12) in Ruhestellung der Austragpumpe (8) gegen die Atmosphäre abgedichtet ist.

19. Einrichtung nach einem der Ansprüche 4 bis 18, dadurch gekennzeichnet, dass das Gehäuse (49) der Austragpumpe (8) abgedichtet in den Behälter eingesetzt, vorzugsweise mit einem an ihrem Gehäuse (49) vorgesehenen Ringflansch (9) in eine Innennut (17) eines abgedichtet mit dem Behälter (2) verbundenen Behälterverschlusses (3) eingesprengt ist und dass die Austragpumpe (8) mit einem in ihrer Ruhestellung dichtverschlossenen Luftausgleich (61) versehen ist.

20. Einrichtung nach einem der Ansprüche 4 bis 19, dadurch gekennzeichnet, dass sie aus einer an sich bekannten Zerstäuberpumpe (8) und einem Speicher-Behälter (2) mit Schlepp- bzw. Kletterkolben (12) besteht.

## Revendications

1. Procédé pour remplir un dispensateur (1) pour produits fluides et, en particulier, pour préparations pâteuses pharmaceutiques ou cosmétiques, dans lequel l'enceinte de remplissage (38) d'un récipient (2) fermé du côté du fond, est remplie de produit par un orifice de remplissage (43) opposé au fond (4) en refoulant l'air qui y est contenu et est fermée de façon à ce que l'enceinte de remplissage du récipient rempli soit délimitée par un piston mobile (12) qui y est inséré, caractérisé en ce que le remplissage est réalisé à travers un orifice dans le piston mobile déjà inséré dans le récipient.

2. Procédé selon la revendication 1, caractérisé en ce que l'élimination de l'air est réalisée à travers un orifice d'évacuation de l'air (43), séparé de l'orifice de remplisssage (24), cet orifice étant fermé, en particulier immédiatement après l'achèvement du remplissage, ou après l'élimination de toutes les inclusions d'air, le remplissage étant effectué de préférence à travers un tube montant (11), inséré dans le piston mobile et à connecter à une pompe d'extraction (8) maintenue en particulier en position de fonctionnement.

3. Procédé selon la revendication 1 ou 2, caractérisé en ce que le piston mobile (12) prend appui pendant le remplissage sous pression axiale et avec emboîtement contre une butée de positionnement, celle-ci pouvant, en particulier, assurer l'étanchéité, le piston étant déplacé sur une glissière (16) s'écartant de la butée de positionnement après le remplissage.

4. Dispensateur (1) pour produits fluides et, en particulier, pour préparations pâteuses, pharmaceutiques ou cosmétiques, avec un récipient d'alimentation (2) portant, à son extrémité ouverte, une pompe d'extraction (8), ledit récipient présentant, dans la zone de son extrémité opposée au fond (4), un orifice de remplissage (43) pour son enceinte de remplissage (38) dont la délimitation sur le côté opposé au fond (4) est prévue au moyen d'un piston mobile (12) correspondant à une position de travail de départ (fig. 1) et à guider sur une surface de glissement (16), ce piston étant traversé par un tube montant (11) sur lequel le piston mobile (12) est guidé de manière étanche, tandis que l'extrémité extérieure du tube montant (11) est pourvue pour assurer la connexion d'un orifice d'extraction (15) de la pompe d'extraction (8) et qu'un orifice d'évacuation de l'air (24) est prévu pour le récipient (2) caractérisé en ce que, pour une position de remplissage du piston mobile (12), présentant l'orifice de remplissage (43), il est prévu une butée de positionnement amovible vis à vis du récipient (2).

5. Dispositif selon l'une des revendications 4, caractérisé en ce que l'orifice de remplissage (43) est délimité sur sa périphérie par le piston mobile (12) et, de préférence, par l'orifice du piston mobile prévu pour recevoir le tube montant (11) et/ ou une pièce de raccordement (41) délimitée par au moins une lèvre d'étanchéité (29, 28) pour une trémie de remplissage (42).

6. Dispositif selon la revendication 4 ou 5, caractérisé en ce que l'orifice d'évacuation de l'air (24) peut être fermé par le déplacement du piston mobile (12) depuis la position de remplissage (fig.3) vers la position de travail de sortie (fig. 1) et, en particulier, par le piston mobile (12).

7. Dispositif selon l'une des revendications 4 à 6, caractérisé en ce que le piston mobile (12), guidé de manière à pouvoir se déplacer d'une position de remplissage (fig. 3), jusqu'à une position de travail (fig. 1) dans le récipient (2), présente, sur sa face frontale extérieure, une butée d'appui (31) pour une butée d'entraînement (32) reliée en particulier au tube montant (11) et/ou à la pompe d'extraction (8) et que l'enceinte de remplissage remplie (47) est plus courte que l'enceinte de remplissage (38) au moment du remplissage dans une mesure correspondant à la course d'entraînement (46) du piston mobile (12).

8. Dispositif selon l'une des revendications 4 à 7, caractérisé en ce que l'enceinte de remplissage (47) ainsi qu'également, de préférence, le tube montant (11) et la chambre de pompe (58) de la pompe d'extraction (8) sont remplis complètement du produit après le remplissage.

9. Dispositif selon l'une des revendications 4 à 8, caractérisé en ce que le remplissage de la chambre de pompe (58) de la pompe d'extraction (8) et, éventuellement du tube montant (11) est assuré par un déplacement du piston mobile (12), qui a lieu à la suite du remplissage de l'enceinte de remplissage (47) tandis que, de préférence, le volume déplacé correspondant à la course d'entraînement (46) du piston mobile (12) est, au moins approximativement, égal au volume de la contenance de la chambre de pompe (58) et, éventuellement, du tube montant (11).

10. Dispositif selon l'une des revendications 4 à 9, caractérisé en ce que l'extrémité libre (45) du tube montant (11), présente un rétrécissement, en particulier de forme conique, avec un diamètre plus petit que celui de l'orifice de remplissage (43) et que la butée d'entraînement (32) forme, de préférence, un élément constructif avec la fermeture de récipient (3) portant la pompe d'extraction (8) et/ou réalisé d'une pièce avec le tube montant (11), tandis que la butée d'entraînement (32) présente, en particulier, un capuchon d'entraînement (33) s'engageant dans l'extrémité ouverte (5) du récipient (2) pour assurer l'appui à proximité des organes d'étanchéité (26, 27, 28, 29) du piston mobile (12).

11. Dispositif selon l'une des revendications 4 à 10, caractérisé en ce que l'orifice d'évacuation de l'air (24) peut être fermé avec commande par vanne, par rapport à l'enceinte de remplissage (47) tandis que, de préférence, le piston mobile (12) forme la vanne qui dégage l'orifice d'évacuation d'air (24) en position de remplissage (fig. 3) et qui la ferme en position de travail (fig. 1 ).

12. Dispositif selon l'une des revendications 4 à 11, caractérisé en ce que l'orifice d'évacuation de l'air (24b) est relié à la face extérieure du dispositif par l'intermédiaire d'un canal d'évacuation d'air (23b) qui est prévu, en particulier, en forme de poche dans la surface périphérique intérieure (40b) de la section terminale ouverte (18b) du récipient (2b) dont l'extrémité intérieure forme l'orifice d'évacuation d'air (24b) et qui est précédé, de préférence, du côté de la sortie par une étanchéité entre le récipient et la fermeture de récipient.

13. Dispositif selon la revendication 11 ou 12, caractérisé en ce que la vanne est constituée par une lèvre d'étanchéité annulaire (26) du piston mobile (12) et de préférence, par la lèvre d'étanchéité annulaire (26), rendant étanche l'enceinte de remplissage (47) de celui-ci, par rapport à la surface de glissement du piston (16), cette lèvre s'écartant obliquement du piston mobile (12) et, en particulier, en sens opposé à la direction de déplacement (flèche 39) et/ou est prévue à l'extrémité antérieure du piston (44) en direction de déplacement (flèche 39).

14. Dispositif selon l'une des revendications 4 à 13, caractérisé en ce que le piston mobile (12) se trouve en position de remplissage (fig. 3) dans la zone d'une section du récipient (18) s'étendant, en particulier, jusqu'à la surface terminale ouverte (19) du récipient (2) et avec section intérieure légèrement élargie par rapport à la surface de glissement du piston (16), cette section se continuant par la surface de glissement du piston (16), de préférence par un épaulement annulaire (17) formant une butée de position oblique correspondant, en particulier, à une surface de centrage (30) du piston mobile (12) et/ou en position de remplissage (fig.3), un épaulement annulaire d'appui (17) traversé, en particulier en forme de rainure, par l'orifice d'évacuation d'air (24) pour la lèvre d'étanchéité annulaire antérieure (26) en direction de déplacement (flèche 39) du piston mobile (12).

15. Dispositif selon l'une des revendications 4 à 14, caractérisé en ce que le piston mobile (12), en particulier en forme de ventouse annulaire, présente pour le guidage sur la surface de glissement du piston (16) et/ou sur le tube montant (11) chaque fois au moins deux lèvres d'étanchéité annulaire (26, 27; 28, 29) disposées l'une derrière l'autre, qui s'étendent de préférence obliquement par rapport à la surface d'étanchéité et en section à l'encontre de la direction de déplacement (flèche 39) et/ou dont au moins la lèvre d'étanchéité annulaire postérieur (29) correspondant au tube montant (11) forme la pièce de raccord (41) pour la trémie de remplissage (42).

16. Dispositif selon l'une des revendications 4 à 15, caractérisé en ce que l'extrémité extérieure du tube du montant (11) forme pour le raccordement de la pompe d'extraction (8), un élément d'assemblage (35) d'un assemblage de conduite (10) en particulier de type télescopique, qui est formé en particulier par deux douilles emboîtables, tandis que l'élément d'assemblage (35) du tube montant (11) est formé, de préférence par la section terminale et dépassant extérieurement l'élément d'assemblage (34) de la pompe d'extraction (8) et/ou une douille intérieure (37) s'engageant dans l'élément d'assemblage (34) de la pompe d'extraction (8).

17. Dispositif selon l'une des revendications 4 à 16, caractérisé en ce que la pompe d'extraction (8) se présente sous forme d'une pompe à piston, qui présente, de préférence, un clapet anti-retour (48) tel qu'un clapet à bille, situé entre le piston de pompe et le tube montant (11 ).

18. Dispositif selon l'une des revendications 4 à 17, caractérisé en ce que l'espace vide (51) du récipient au-dessus du piston mobile (12) est fermé hermétiquement par rapport à l'atmosphère en position de repos de la pompe d'extraction (8).

19. Dispositif selon l'une des revendications 4 à 18, caractérisé en ce que le corps (49) de la pompe d'extraction (8) est disposé de manière étanche dans le récipient, de préférence avec une bride annulaire (9) prévue sur son corps (49) dans une rainure intérieure (7) d'une fermeture de récipient (3) reliée de manière étanche au récipient (2) et que la pompe d'extraction (8) est pourvue d'un dispositif d'équilibrage de l'air (61) fermé hermétiquement dans sa position de repos.

20. Dispositif selon l'une des revendications 4 à 19, caractérisé en ce qu'il est constitué d'une pompe de pulvérisation (8) connue en soi et d'un récipient d'alimentation (2) avec piston mobile ou grimpant (12).

## Claims

1. Process for filling a dispenser (1) for flowable media, particularly pasty pharmaceutical or cosmetic products, in which the filling chamber (38) of a reservoir (2) which is closed at the bottom is filled through a filling opening (43) facing the bottom (4) with the medium and accompanied by the displacement of the air therein and is then sealed in such a way that the filling chamber of the filled reservoir is bounded by a drag piston (12) inserted therein, characterized in that filling takes place through an opening in the drag piston already inserted in the reservoir.

2. Process according to claim 1, characterized in that ventilation takes place by a ventilation opening (24) separate from the filling opening (43) and which is particularly closed immediately following the end of filling or after the expulsion of all the air inclusions, filling preferably taking place by a riser (11) inserted in the drag piston and in particular to be connected to a discharge pump (8) held in the operating position.

3. Process according to claims 1 or 2, characterized in that during filling, the drag piston (12) is applied under axial pressure in locking manner against a position securing means and in particular in substantially sealing manner and following filling is moved over said means on a displacement path (16).

4. Dispenser (1) for flowable media, particularly pasty pharmaceutical or cosmetic products, with a reservoir (2) receiving a discharge pump (8) at the open end and in the vicinity of said end remote from a bottom (4) has a filling opening (43) for its filling chamber (38), which is sealed by a drag piston (12) located on the side opposite to the bottom (4), which is guided on a displacement path (16) and associated with a starting working position (fig. 1) and which is traversed by a riser (11), on which the drag piston (12) is sealingly guided, the outer end of the riser (11) being provided for the line connection with a discharge opening (15) of the discharge pump (8) and a ventilation opening (24) is associated with reservoir (2), characterized in that for a filling position of the drag piston (12) having the filling opening (43) a detachable position securing means with respect to the reservoir (2) is provided.

5. Dispenser according to claim 4, characterized in that the circumference of the filling opening (43) is defined by the drag piston (12) and is preferably formed by the opening of the drag piston provided for the reception of the riser (11) and/or by at least one connecting piece (41) for a filling nozzle (42) bounded by a sealing lip (29, 28).

6. Dispenser according to claims 4 or 5, characterized in that the ventilation opening (24) is closable particularly by the drag piston (12) with the movement of the latter from the filling position (fig.3) into the starting working position (fig. 1).

7. Dispenser according to one of the claims 4 to 6, characterized in that the drag piston (12) displaceably guided on the reservoir (2) from thefill- ing position (fig. 3) into the working position (fig. 1) is provided on its outer face with an abutment stop (31) for a drive stop (32) particularly connected to the riser (11) and/or discharge pump (8) and in that the storage chamber (47) is shorter than the filling chamber (38) on filling by an amount corresponding to the associated drive stroke (46) of the drag piston (12).

8. Dispenser according to one of the claims 4 to 7, characterized in that the storage chamber (47) and preferably also the riser (11) and the chamber (58) of discharge pump (8) are completely filled by the medium after filling.

9. Dispenser according to one of the claims 4 to 8, characterized in that the filling of the discharge pump chamber (8) and optionally the riser (11) takes place by a displacement of the drag piston (12) following the filling of the storage chamber (47) and preferably the displacement volume corresponding to the drive stroke (46) of the drag piston (12) is at least approximately as large as the reception volume of the pump chamber (58) and optionally the riser (11).

10. Dispenser according to one of the claims 4 to 9, characterized in that the free end (45) of the riser (11) is in particular conically tapered to a smaller width than the filling opening (43) and in that preferably the drive stop (32) forms a subassembly with the reservoir closure (3) carrying the discharge pump (8) and/or is constructed in one piece with the riser (11), the drive stop (32) in particular having a drive cap (33) engaging in the open end (5) of the reservoir (2) for engagement adjacent to the sealing members (26, 27, 28, 29) of the drag piston (12).

11. Dispenser according to one of the claims 4 to 10, characterized in that the ventilation opening (24) is closable with respect to the storage chamber (47) in slide-controlled manner and the drag piston (12) preferably forms the slide releasing the ventilation opening (24) in the filling position (fig. 3) and closing it in the working position (fig. 1).

12. Dispenser according to one of the claims 4 to 11, characterized in that the ventilation opening (24b) is connected to the outside of the dispenser via a ventilation channel (23b), which is preferably provided in pocket-like manner in the inner circumferential surface (40b) of the open end portion (18b) of the reservoir (2b) and whose inner end (18b) forms the ventilation opening (24b) and upstream of which is preferably provided on the outlet side a seal between the reservoir and the reservoir closure.

13. Dispenser according to claims 11 or 12, characterized in that the slide is formed by an annular sealing lip (26) of the drag piston (12), preferably its storage chamber (47) on the annular sealing lip (26) sealing the piston contact surface (16), which in particular slopes in projecting manner away from the drag piston (12) counter to the drag direction (arrow 39) and/or is provided at the front piston end (44) in the drag direction (arrow 39).

14. Dispenser according to one of the claims 4 to 13, characterized in that in the filling position (fig. 3) the drag piston (12) is located in the vicinity of a reservoir portion (18) having a slightly wider internal cross-section than the piston contact surface (16) and which in particular extends up to the open end face (19) of the reservoir (2), said portion preferably passing via ad sloping annular shoulder (17) into the piston contact surface (16), particularly associated with a centering surface (30) of piston (12) and/or in the filling position (Fig.3) forms an engagement annular shoulder (17) for the front annular sealing lip (26) of the drag piston (12) in the drag direction (arrow 39) and which is traversed in channel-like manner by the ventilation opening (24).

15. Dispenser according to one of the claims 4 to 14, characterized in that the particularly ring cup-shaped drag piston (12) is provided with at least two successive annular sealing lips (26, 27, 28, 29) for guiding on the piston contact surface (16) and/or on the riser (11) and said lips cross- sectionally preferably project in sloping manner to the sealing face counter to the drag direction (arrow 39) and/or at least the rear annular sealing lip (29) associated with the riser (11) forms the connecting piece (41) for the filling nozzle (42).

16. Dispenser according to one of the claims 4 to 15, characterized in that the outer end of the riser (11) forms a connecting member (35) of an in particular telescopic plug-in line connection (10) for the connection of the discharge pump (8) and which is in particular formed by two sockets, preferably the connecting member (35) of the riser (11) being formed by its end portion externally embracing the connecting member (34) of the discharge pump (8) and/or an inner sleeve (37) engaging in the connecting member (34) of the discharge pump (8).

17. Dispenser according to one of the claims 4 to 16, characterized in that the discharge pump (8) is constructed as a piston pump, which is preferably provided with a check valve (48), such as a ball valve between the pump piston and the riser (11

18. Dispenser according to one of the claims 4 to 17, characterized in that the empty space (51) of the reservoir above the drag piston (12) is sealed against the atmosphere when the discharge pump (8) is in the inoperative position.

19. Dispenser according to one of the claims 4 to 18, characterized in that the discharge pump casing (49) is inserted in sealed manner in the reservoir, preferably with an annular flange (9) provided on its casing (49) in an inner slot (7) of a reservoir closure (3) joined in sealed manner to the reservoir (2) and in that the discharge pump (8) is provided with an air compensating means (61) tightly closed in its inoperative position.

20. Dispenser according to one of the claims 4 to 19, characterized in that it comprises a per se known atomizing pump (8) and a reservoir (2) with a drag or climbing piston (12).
